# EUROPÄISCHE PATENTANMELDUNG

(11) **EP 0 205 126 A2**
(43) Veröffentlichungstag der Anmeldung: **17.12.1986**
(21) Anmeldenummer: 86107735.2
(22) Anmeldetag: 06.06.1986
(51) Int. Cl.: A43B 7/00

(54) **Schuh für Rehabilitationszwecke**

(30) Priorität: 10.06.1985 DE 3520786
(71) Anmelder: PUMA-Sportschuhfabriken Rudolf Dassler KG, D-8522 Herzogenaurach (DE)
(72) Erfinder: Bernhard, Constantin, D-8000 München 40 (DE)
(74) Vertreter: Hufnagel, Walter, Dipl.-Ing., Dipl.-Wirtsch.-Ing.

(57) **Zusammenfassung**

Ein Schuh für Rehabilitationszwecke, insbesondere zum Tragen bei Fußverletzungen und/oder nach Fußoperationen soll so ausgebildet sein, daß Fußverletzte oder am Fuß Operierte möglichst bald wieder die starren Halterungen, wie Gipsverbände, Orthesen oder dgl. ablegen und möglichst schnell wieder laufen können, ohne daß erneute Schädigungen oder Folgeschäden zu befürchten sind. Dies wird dadurch erreicht, daß die Laufsohle (6) aus einem von der Schuhspitze (7) bis etwa zu den Zehengrundgelenken sich erstreckenden Spitzenteil (8) aus unprofiliertem Material mit geringem Reibungskoeffizienten besteht, dem sich ein profilierter Laufsohlenteil (10) aus abriebfestem, flexiblem Material anschließt. Die Keilzwischensohle (5) setzt sich aus einer durchgehenden Zwischensohle (3) und aus einem von der Ferse bis zum auslaufenden Mittelfuß verlaufenden Keil (4) zusammen. Hierbei weist die Zwischensohle (3) einen höheren Dämpfungskoeffizienten auf als der Keil (4). Schließlich ist der Keil (4) fußinnenseitig länger als fußaußenseitig ausgebildet (Figur 2).

## Beschreibung

Die vorliegende Erfindung bezieht sich auf einen Schuh für Rehabilitationszwecke gemäß dem Oberbegriff des Anspruches 1.

Aus der DE-AS 28 08 968 ist eine am Vorderfuß offene Orthese zur postoperativen Behandlung von Frakturen oder Gelenkoperationen im Fußbereich mit einem in einem Stück geformten Fersen- und Fußteil und einer eingearbeiteten Sohlenplatte bekannt. Über die Eigenschaften der Sohle sind dort keine Angaben gemacht, abgesehen davon, daß sie im Zehenbereich plan sein soll. Diese bekannte Orthese dient zur Ruhigstellung von Frakturen oder operierten Gelenken, sie muß daher zwangsläufig steif sein.

Der vorliegenden Erfindung liegt demgegenüber die Aufgabe zugrunde, einen Schuh für Rehabilitationszwecke der eingangs erwähnten Art so auszubilden, daß bei Fußverletzten oder am Fuß 0perierten möglichst bald wieder die starren Halterungen, wie Gipsverbände, Orthesen oder dgl. entfernt werden können und der Patient möglichst schnell wieder laufen kann, ohne daß erneute Schädigungen oder Folgeschäden durch beispielsweise falsche Gehstellungen auf Grund sog. "Schonhaltungen",insbesondere im Meniskus-, Knie- oder Bandscheibenbereich,auftreten. Weiterhin soll auch ein zu großer Muskelschwund in den betroffenen Fußpartien und außerdem die Versteifung von Gelenken und/oder Sehnen vermindert oder vermieden werden, so daß der Patient wieder schneller voll einsatzfähig wird und beispielsweise als Sportler wieder früher mit dem Training beginnen kann.

Diese Aufgabe wird durch die im Kennzeichen des Anspruches 1 angegebenen Merkmale gelöst.

Durch die gleitfähige Sohlenspitze wird vermieden, daß der Fuß des Patienten bei Einnahme einer Schonhaltung, bei der beim Gehen die Fußspitze üblicherweise nach unten und nach innen hängen gelassen wird, bei Berührung mit dem Boden, auch wenn diese mit der vorderen Schuhspitze erfolgt, nicht durch schroffes Abbremsen in ungünstiger Weise belastet wird. Bei dieser Haltung erfolgt das Auftreten von der Fußspitze und nicht von der Ferse aus. Nach dem Auftreten mit der Fußspitze soll jedoch ein guter Bodenkontakt vorhanden sein, was hier durch die bereits im Ballenbereich wieder griffige Laufsohle erreicht wird. Zugleich wird durch die erfindungsgemäße Ausgestaltung der Sohle als zweischichtige Keilsohle und der härteren Ausbildung des von der Ferse aus nicht bis zu den Ballen reichenden Keils im Ballenbereich eine weiche Biegezone geschaffen. Dadurch wird ein günstiges Abrollen und eine gute Trittdämpfung nach dem Auftreten gewährleistet. Diese Biegezone entspricht dabei außerdem wenigstens annähernd der Schräge des Ballenbereichs, da der Keil fußinnenseitig länger ist als fußaußenseitig.

Ein derartig ausgeführter Schuh ist besonders geeignet bei Verletzungen und/oder nach Operationen im Kapsel-, Kapselband- und Knöchelbereich oder bei Bänderrissen.

Zwar ist es bereits aus der DE-OS 26 35 475 bekannt, die Spitze einer Laufsohle mit Verloursleder zu beschichten, um den Verschleiß zu mindern,und um zugleich eine begrenzte Rutschfähigkeit zu ermöglichen. Dort bedeckt das Veloursleder aber auch den Innenballenbereich und es sind dort Maßnahmen vorgesehen, durch Bodenkontakt des Laufsohlenmaterials im Außenballenbereich die Laufsohle ausreichend rutschsicher zu gestalten. Über die übrigen Eigenschaften der Laufsohle ist dort nichts ausgesagt, außer daß die Laufsohle als Schalensohle aus nachgiebigem, weichem Kunststoff, beispielsweise aus PolyurethanSchaum hergestellt sein kann.

Desweiteren ist es aus dem DE-GM 82 16 935 und aua dem DE-GM 84 23 344 bekannt, die Sohlen von Sportschuhen im Hinterfußbereich mit einer härteren Einlage zu versteifen. Diese Versteifungseinlagen sind jedoch unterhalb eines weichen Sohlenabschnittes vorgesehen und zwar entweder nur auf der Innenseite oder als C-förmiges Teil mit der C-öffnung an der Außenseite und sie reichen nicht bis in den Anfang des Ballenbereiches. Eine optimale Biegsamkeit der Sohle im Ballenbereich wird damit nicht erreicht.

Weitere vorteilhafte Einzelheiten der Erfindung sind in den Unteransprüchen enthalten und werden nachfolgend anhand von in der Zeichnung veranschaulichten Ausführungsbeispielen näher beschrieben. Dabei zeigen:
Figur 1 die Schuhsohle für einen Rehabilitationsschuh gemäß der Erfindung von der Unterseite,
Figur 2 den gesamten Schuh von der Außenseite aus gesehen,
Figur 3 einen Schnitt gemäß der Schnittebene A-B der Figur 2 und
Figur 4 die Teilunteransicht einer modifizierten Schuhsohle für einen Rehabilitationsschuh gemäß der Erfindung.

Mit 1 ist ein Schuh für Rehabilitationszwecke, insbesondere in Form eines Stiefels mit relativ hohem Schaft 2, bezeichnet. Dessen Schuhsohle besteht aus der eigentlichen Laufsohle 6 und der Keilzwischensohle 5, die sich aus einer gut dämpfenden, durchgehenden Zwischensohle 3 und aus einem darüber angeordneten härteren Keil 4 zusammensetzt.

Die Laufsohle 6 besitzt ein von der Schuhspitze 7 bis zu den Zehengrundgelenken verlaufendes Spitzenteil 8 aus flexiblem, unprofiliertem Material mit geringem Reibungskoeffizienten zumindest hinsichtlich des üblichen Laufgrundes, wie Kunststoff- oder Teppichböden oder Weg- bzw. Straßendecken, wie Asphalt, Beton oder dgl.. Hierfür eignet sich Verloursleder, wie Chromveloursleder oder Verloursspaltleder oder ein reibungsarmer flexibler Kunststoff mit einer gerauhten, insbesondere der Oberfläche von Veloursledern nachgebildeten, ansonsten jedoch unprofilierten Außen--bzw. Lauffläche.

Das Spitzenteil 8 ist noch über die Schuhspitze 7 ein Stück nach oben gezogen, um auch als Spitzenschutz zu wirken. Vorteilhafterweise ist das Spitzenteil 8 auch im Randbereich 9 der Laufsohle 6 und der Zwischensohle 3 nach oben gezogen, um diese Sohlenteile ganz oder teilweise abzudecken.

Im Anschluß an das Spitzenteil 8 besteht die Laufsohle 6 aus einem profiliertem Laufsohlenteil 10. Dieses profilierte Laufsohlenteil 10 besteht günstigerweise aus einem Material mit einem hohen Reibungskoeffizienten, beispielsweise aus einer geeigneten Gummi- oder Kunststoffmischung mit an sich bekannten Profilierungen.

Die Trennlinie 11 zwischen dem unprofilierten Spitzenteil 8 und dem profilierten Laufsohlenteil 10 verläuft entsprechend den Zehengrundgelenken schräg von der weiter vorne gelegenen Innenseite zur weiter hinten gelegenen Außenseite der Laufsohle 6. Dadurch ist gewährleistet, daß beim Auftreten im Ballenbereich 12, unabhängig, ob dies im Groß- oder Kleinzehenballenbereich erfolgt, sofort ein guter Bodenkontakt gewährleistet ist.

Damit im Ballenbereich 12 eine guteAbbiegung der Schuhsohle möglich ist, besteht die durchgehende Zwischensohle 3 aus gut dämpfendem, elastischem Material, vorzugsweise geschäumtem Polyurethan oder dgl. mit einer Härte von 30 bis 40 Shore A, insbesondere mit 35 Shore A, während der härtere Keil 4 aus weniger gut dämpfendem Material, vorzugsweise ebenfalls Schaumstoffmaterial, mit einer Härte von 60 bis 70 Shore A, insbesondere von 65 Shore A besteht. Der Keil 4 erstreckt sich von der Ferse bis höchstens zum auslaufendem Mittelfuß, d.h. etwa in den Bereich bis zu den Ballenbereich 12, was durch die strichpunktierte Linie 13 oder die gestrichelte Linie 14 angedeutet ist. Diese beiden Linien 13 bzw. 14 entsprechen also der vorderen Kante 15 des Keiles 4. Der Keil 4 besitzt von der Ferse aus bis etwa zum ersten Drittel des Mittelfußes eine gleichmäßige Dicke von beispielsweise 6 bis 12 mm, insbesondere von 10 mm und fällt dann bis zur vorderen Kante 15 stetig schräg ab.

Der Keil 4 ist an der Sohleninnenseite länger als an der Sohlenaußenseite, so daß die Kante 15 etwa der Schräge der Trennlinie 11, d.h. dem Verlauf der Zehengrundgelenke bzw. der Zehenballen entspricht.

Vorteilhafterweise kann der Keil 4 im Bereich des Fersenbeines eine Vertiefung oder Aussparung 16 besitzen, die mit gut dämpfendem Material, insbesondere der Härte 30 bis 50 Shore A ausgefüllt ist. Diese Aussparung 16 ist in Figur 1 gestrichelt dargestellt. Auch kann es vorteilhaft sein, den Keil 4 innen so auszusparen, daß der Keil 4 die in Figur 1 mit der +++ Linie 17 angedeutete Aussparung 16' aufweist, also etwa eine U-förmige Gestalt besitzt.

Günstigerweise ist der vordere Abschnitt 18 der Zwischensohle 3 und der Laufsohle 6 etwa vom Zehengrundgelenkbereich oder vom Ballenbereich 12 ausgehend, schräg oder leicht gebogen nach oben verlaufend ausgebildet, wobei in diesem Bereich die Zwischensohle 3 nach vorne zur Schuhspitze 7 hin verjüngt ist. Dies vermindert die Gefahr des Hängenbleibens bei unsicherem Auftritt noch zusätzlich.

Ferner kann auch der hintere Endabschnitt 19 der Schuhsohle zum Sohlenende hin nach oben abgebogen oder abgewinkelt sein. Dies geschieht vorzugsweise durch Verjüngung des Keiles 4 und/oder der Zwischensohle 3. Günstigerweise ist die eigentliche Laufsohle 6 im Endabschnitt 19 nicht oder nur leicht profiliert oder gerauht. Insbesondere kann die auf der Sohleninnenseite gelegene innere Hälfte 20 glatt und die auf der Sohlenaußenseite gelegene äußere Hälfte 21 leicht profiliert oder gerauht ausgebildet sein, wie sich aus der Figur 4 ergibt.

Die durchgehende Zwischensohle 3 kann eine Dicke von 8 bis 18 mm, insbesondere von 13 mm, aufweisen. Demgegenüber besitzt der Keil 4 im zumindest annähernd gleich dicken Abschnitt eine Dicke von 6 bis 12 mm, insbesondere von 10 mm.

Der verjüngte Abschnitt 18 der Zwischensohle 3 im Randbereich 9 kann auch nach oben abgeschrägt und/oder gerundet sein, wobei der Spitzenteil 8 aus unprofiliertem Material auch diesen Randbereich 9 mit bedeckt.

Mit der vorliegenden Erfindung ist ein Schuh für Rehabilitationszwecke geschaffen worden, der dem Rekonvaleszenten nicht nur einen hohen Tragekomfort und Sicherheit beim Gehen gewährleistet, sondern insbesondere auch verhindert, daß ungewollte Stöße beim ersten Bodenkontakt sich auf die noch nicht ausgeheilte Fußverletzung nachteilig auswirken.

## Patentansprüche

1. Schuh für Rehabilitationszwecke, insbesondere zum Tragen bei Fußverletzungen und/oder nach Fußoperationen, dadurch gekennzeichnet, daß die Laufsohle (6) aus einem von der Schuhspitze (7) bis etwa zu den Zehengrundgelenken sich erstreckenden Spitzenteil (8) aus unprofiliertem Material mit geringem Reibungskoeffizienten (hinsichtlich üblicher Straßen-, Weg- und Bodenbeläge) und aus einem daran anschließenden profilierten Laufsohlenteil (10) aus abriebfestem, flexiblem Material besteht, daß eine Keilzwischensohle (5) aus einer durchgehenden, im wesentlichen gleiche Dicke aufweisenden Zwischensohle (3) und aus einem von der Ferse bis zum auslaufenden Mittelfuß verlaufenden, von der Schuhspitze aus gesehen hinter dem Großzehenballen und dem Kleinzehenballen endenden Keil (4) besteht, daß die Zwischensohle (3) einen höheren Dämpfungskoeffizienten (geringere Shore-Härte) aufweist als der Keil (4), und daß der Keil (4) fußinnenseitig länger als fußaußenseitig ausgebildet ist.

2. Schuh nach Anspruch 1, dadurch gekennzeichnet, daß das Spitzenteil (8) die Schuhspitze (7) nach oben zumindest teilweise noch umgreift.

3. Schuh nach Anspruch 1, dadurch gekennzeichnet, daß die Trennlinie (11) zwischen den beiden Laufsohlenteilen (8, 10) wenigstens annähernd als vor dem Großzehenballen und dem Kleinzehenballen verlaufende Gerade ausgebildet ist.

4. Schuh nach Anspruch 1, dadurch gekennzeichnet, daß der Keil (4) eine Härte von 60 bis 70 Shore A, insbesondere von 65 Shore A,und die Zwischensohle (3) eine Härte von 30 bis 40 Shore A, insbesondere von 35 Shore A, besitzt.

5. Schuh nach Anspruch 1 oder 4, dadurch gekennzeichnet, daß der Keil (4) unter dem Fersenbein eine Vertiefung oder eine Aussparung (16) aufweist und daß diese mit Material geringerer Härte, insbesondere zwischen 30 und 50 Shore A, ausgefüllt ist.

6. Schuh nach einem der Ansprüche 1 bis 5, dadurch ^{g}e-kennzeichnet, daß der Keil (4) U-förmig gebogen ist, wobei die U-förmigen Schenkel zur Schuhspitze (7) weisen.

7. Schuh nach einem der Ansprüche 1 bis 3, dadurch gekennzeichnet, daß der Spitzenteil (8) aus Veloursleder, insbesondere Chromveloursleder, besteht.

8. Schuh nach einem der Ansprüche 1 bis 7, dadurch gekennzeichnet, daß die Zwischensohle (3) und die Laufsohle (6) in einem Abschnitt (18) vom Zehengrundgelenkbereich oder vom Ballenbereich aus zur Schuhspitze (7) hin leicht schräg nach oben verläuft und nach vorn verjüngt ist.

9. Schuh nach Anspruch 8, dadurch gekennzeichnet, daß der verjüngte Abschnitt (18) im Randbereich (9) nach oben abgeschrägt und /oder gerundet ist und der Spitzenteil (8) aus unprofiliertem Material auch diesen Randbereich (9) bedeckt.

10. Schuh nach einem der Ansprüche 1 bis 9, dadurch gekennzeichnet, daß der Absatz der Schuhsohle im hinteren Endabschnitt (19) nach hinten zu nach oben abgebogen oder abgewinkelt ist.

11. Schuh nach Anspruch 10, dadurch gekennzeichnet, daß die Laufsohle (6) im nach oben abgebogenen oder abgewinkelten Endabschnitt (19) nicht profiliert oder nur leicht profiliert oder gerauht ist.

12. Schuh nach Anspruch 11, dadurch gekennzeichnet, daß im Fersenbereich etwa die innere Hälfte (20) unprofiliert und etwa die äußere Hälfte (21) leicht profiliert oder gerauht ist.

13. Schuh nach einem der Ansprüche 1 bis 12, dadurch gekennzeichnet, daß die Zwischensohle (3) eine Dicke von 8 bis 18 mm, insbesondere von 13 mm, aufweist.

14. Schuh nach einem der Ansprüche 1 bis 13, dadurch gekennzeichnet, daß der Keil (4) im zumindest annähernd gleich dicken Abschnitt eine Dicke von 6 bis 12 mm, insbesondere von 10 mm, aufweist.
